# EUROPÄISCHE PATENTSCHRIFT

(11) **EP 0 174 533 B1**
(45) Veröffentlichungstag und Bekanntmachung des Hinweises auf die Patenterteilung: **02.11.1988**
(21) Anmeldenummer: 85110561.9
(22) Anmeldetag: 22.08.1985
(51) Int. Cl.: D03C 7/06, D03D 47/40

(54) **Vorrichtung zur Bildung einer Dreherkante**
Device for forming a leno selvage
Dispositif d'exécution d'une lisière à pas de gaze

(30) Priorität: 27.08.1984 DE 3431442; 19.11.1984 DE 3442204
(43) Veröffentlichungstag der Anmeldung: 19.03.1986
(73) Patentinhaber: Klöcker-Entwicklungs-GmbH, D-46314 Borken/Weseke (DE)
(72) Erfinder: Klöcker, Heinrich Josef, D-4280 Borken 3 (DE)
(74) Vertreter: Walther, Horst, Dipl.-Ing.

(56) Entgegenhaltungen:
- DE-A- 1 535 662
- DE-A- 2 916 838
- DE-C- 684 571
- GB-A- 1 056 748

## Beschreibung

### Vorrichtung zur Bildung einer Dreherkante.

Die Erfindung betrifft eine Vorrichtung zum Bilden einer Dreherkante, wobei wechelseitig bewegte Webschäfte vorgesehen sind und an einem Webschaft ein oder mehrere vorzugsweise mittels eines Gestells gehaltene Kettfadenhalter zur Führung eines oder mehrerer Kettfäden angeordnet sind, und wobei am anderen Webschaft eine Fadenführungsvorrichtung angeordnet ist, die vom Gestell geführt ist, und die einen Schrägschlitz zur Führung des Dreherfadens aufweist.

Es ist eine Vorrichtung zum Bilden einer mit einer Bindung versehenen Gewebekante bekannt (DE-A-2 916 838), bei der wechselseitig bewegte Webschäfte vorgesehen sind, wobei an dem einen Webschrift ein Nadelhalter und an dem anderen Webschaft eine Hauptschiene mit Schrägschlitz angeordnet ist. Vor der Hauptschiene befindet sich eine relativ zu dieser bewegliche Vorsatzschiene, die einen Schrägschlitz aufweist, der in bezug auf den Schrägschlitz der Hauptschiene kreuzweise angeordnet ist. Durch die Relativbewegung von Vorsatzschiene und Hauptschiene ergibt sich eine Verlagerung des Dreherfadens in dem Schrägschlitz, so daß er mit einer gewissen Spannung an der Nadel anliegt, wodurch sichergestellt ist, daß der Faden nach Ablauf an der Nadelspitze sicher auf die andere Seite der Nadel gelangt.

Darüber hinaus ist eine Vorrichtung zur Bildung einer Dreherkante bekannt (DE-OS-1 535 662), die Ausführungsformen mit ein und zwei Schrägschlitzen zeigen, wobei die Schrägschlitze jeweils endseitig eine Haltenase aufweisen. Dabei erfolgt aber nur eine Bewegung der die Schrägschlitze aufweisende Führungsplatte, während die Nadeln mit den Steherfäden feststehen.

Es hat sich herausgestellt, daß bei einer Vorrichtung mit wechselseitig bewegten Webschäften, wobei eine vom Gestell geführte Fadenführungsvorrichtung vorgesehen ist, die einen mit einer endseitigen Haltenase versehenen Schrägschlitz zur Führung des Dreherfadens aufweist, nicht immer - insbesondere bei schneller Arbeitsgeschwindigkeit - gewährleistet ist, daß der Dreherfaden mit Sicherheit auf die andere Seite der Nadel gelangt. Gelangt nämlich der Faden nicht auf die andere Seite, entsteht eine fehlerhafte Dreherbindung.

Der Erfindung liegt demzufolge die Aufgabe zugrunde, diesem Nachteil abzuhelfen.

Dies wird erfindungsgemäß dadurch erreicht, daß der Durchmesser des Kettfadenhalters vorzugsweise unterhalb der Öffnung für den Kettfaden im Berührungsbereich des Dreherfadens vermindert ist, so daß sich eine Querschnittsverminderung ergibt. Hierdurch wird die Spannung des Dreherfadens, bevor er in die Haltenase hineinläuft, etwas vermindert, so daß auf jeden Fall das Einlaufen des Dreherfadens in die Haltenase gewährleistet ist.

Nach einem weiteren Merkmal der Erfindung sind die bzw. der Kettfadenhalter (Nadel) um einen bestimmten Winkel, vorzugsweise um einen Winkel von 30 Grad, um ihre Längsachse gedreht, so daß die jeweilige Öffnung des Kettfadenhalters schrag zur Hubebene der Fadenführungsvorrichtung liegt.

Der Vorteil dieser Ausgestaltung besteht darin, daß hierbei auf den jeweiligen Dreherfaden beim Herausheben durch die Ablenkfläche des Kettfadenhalters eine höhere Spannung ausgeübt wird, so daß der Dreherfaden auch mit Sicherheit aus der Haltenase herausgeschoben wird.

Nach einem weiteren Merkmal der Erfindung weist die Fadenführungsvorrichtung eine Öffnung zur Führung eines weiteren Kettfadens auf. Die Öffnung befindet sich hierbei in der Fadenführungsvorrichtung im Bereich des oberen Endes des in der Faderführungsvorrichtung angebrachten Schrägschlitzes, und liegt in bezug auf die Kettfadenhalter vorzugsweise zwischen zwei Kettfadenhaltern. Durch die Hinzufügung eines dritten Kettfadens wird die herzustellende Dreherbindung weiter verstärkt.

In der Zeichnung sind vier beispielsweise Ausführungsformen dargestellt.
Fig. 1 zeigt eine erste Ausführungsform einer Vorrichtung mit zwei Fäden in einer Ansicht, wobei die Webschäfte weggelassen sind;
Fig. 2 - 5 zeigen verschiedene Stellungen der Kettfadenhalter in bezug auf die Fadenführungsvorrichtung mit der entsprechenden Lage des Dreherfadens;
Fig. 6 zeigt eine Seitenansicht der ersten Ausführungsform;
Fig. 7 zeigt perspektivisch die Vorrichtung gemäß Fig. 1;
Fig. 8 zeigt eine zweite Ausführungsform einer Vorrichtung mit vier Fäden in einer Ansicht, wobei die Webschäfte weggelassen sind;
Fig. 9 zeigt eine Seitenansicht der zweiten Ausführungsform;
Fig. 10 zeigt perspektivisch die Vorrichtung gemäß Fig. 8;
Fig. 11 - 14 zeigen verschiedene Stellungen der Kettfadenhalter in bezug auf die Fadenführungsvorrichtung mit der entsprechenden Lage des Dreherfadens bei der zweiten Ausführungsform;
Fig. 15 zeigt eine dritte Ausführungsform der Vorrichtung, bei der zwei Kettfäden und zwei Dreherfäden für die Bildung einer Dreherkante vorgesehen sind, und wobei die Vorrichtung zur Herstellung einer doppelten Dreherkante ausgebildet ist;
Fig. 16 zeigt eine vierte Ausführungsform einer Vorrichtung mit vier Fäden in einer Ansicht, wobei die Webschäfte weggelassen sind;
Fig. 17 - 20 zeigen verschiedene Stellungen der Kettfadenhalter in bezug auf die Fadenführungsvorrichtung mit der entsprechenden Lage des Dreherfadens bei der vierten Ausführungsform;
Fig. 21 zeigt perspektivisch die Stellung des Kettfadenhalters;
Fig. 22 zeigt die Anwendung der Vorrichtung gemäß Fig. 1 im Zusammenhang mit einem Gewebe.

Die Vorrichtung gemäß Fig. 1 - 7 zur Bildung einer Dreherkante besitzt den Webschaft 1 und den Webschaft 2 (Fig. 6), welche wechselseitig, beispielsweise über eine Rolle, geführt werden können; die unteren Webschäfte sind in Fig. 6 weggelassen. An dem einen Webschaft 1 ist der Kettfadenhalter 34 in Form einer Nadel angeordnet. Sie besitzt eine Öffnung 33 zur Führung des Kettfadens 36. Der Kettfadenhalter 36 wird durch ein Gestell 8 geführt, das im wesentlichen aus zwei parallelen Gestellschienen 9 und 10 besteht, die im Querschnitt etwa U-Form aufweisen. An dem anderen Webschaft 2 ist eine Fadenführungsvorrichtung, die insgesamt mit 37 bezeichnet ist, angeordnet. Durch die gleichen Gestellschienen 9 und 10 wird diese Fadenführungsvorrichtung 37 nach Art einer Kulisse geführt, wobei Verbindungsmittel 7a zum Webschaft 2 vorgesehen sind. Das bedeutet, daß wenn beispielsweise der Webschaft 1 in Richtung des Pfeiles 11 bewegt wird, die Fadenführungsvorrichtung 7 in Richtung des Pfeiles 12 bewegt wird.

Die Fadenführungsvorrichtung 37 besitzt einen Schrägschlitz 31, welcher endseitig eine Haltenase 14 oben aufweist. In diesem Schrägschlitz 31 liegt der Dreherfaden 31 a. Der Schrägschlitz 31 übertrifft hinsichtlich seiner horizontalen Erstreckung 31 b die Dicke des Kettfadenhalters 34; dem Dreherfaden wird somit die Möglichkeit gegeben, an der Außenfläche 34a des Kettfadenhalters 34 während der Hubbewegung entlang zu laufen. Der durch die Öffnung 33 in dem Kettfadenhalter bzw. Nadel 34 gezogene Kettfaden 36 wird seitlich an der Gestellschiene 10 über eine Öffnung 21 herausgeführt, damit die Fadenführungsvorrichtung ungehindert ihre Hubbewegung ausführen kann. Wie Fig. 1 zeigt, wird der in die Öffnung 33 eingeführte Kettfaden 36 erst nach unten geführt, dort umgelenkt und dann nach oben durch die Öffnung 21 gezogen.

Die Wirkungsweise der Vorrichtung gemäß Fig. 1 - 7 ist wie folgt: Haben die Webschäfte die in den Fig. 1 und 2 dargestellte Lage erreicht, dann bilden der durch die Öffnung 33 gezogene Kettfaden 36 und der Dreherfaden 31a ein Fach; der Dreherfaden 31a liegt in dem Schrägschlitz 31 am unteren Ende. Erfolgt jetzt die Bewegung des einen Webschaftes 2 in Richtung des Pfeiles 12 (Fig. 6), dann wird der Dreherfaden 31a im Schrägschlitz 31 zunächst an der Außenfläche 34a der Nadel 34 entlang bewegt (vgl. auch Fig. 4 und 5). Bei der Weiterbewegung über die Kreuzungsstelle von Kettfaden und Dreherfaden hinaus, entsteht dann ein Fach. In dieses Fach wird ein Schußfaden eingelegt (nicht dargestellt.)

Allerdings wird dieser Schußfaden zunächst noch nicht abgebunden. Bei der nunmehr erfolgenden Umkehrbewegung des Webschaftes 2 in Richtung des Pfeiles 19 macht der Dreherfaden eine Bewegung längs der Außenfläche 34a der Nadel 34, bis er das Ende der Nadel 34 bei 35 erreicht hat, wobei er dann die Querbewegung in den nunmehr neugebildeten Fach ausführen kann, da er bereits in der Haltenase 14 liegt (vgl. Fig. 1 strichpunktierte Stellung der Fadenführungsvorrichtung 37). Der Dreherfaden 31a hat somit erst nach der zweiten Fachbildung eine Abbindung des Kettfadens mit dem Schußfaden vorgenommen.

Bei der nunmehr erfolgenden erneuten Umkehrbewegung in Richtung des Pfeiles 12 wird infolge der Ablenkfläche 35 der Nadel 34 der Dreherfaden 31a aus der Haltenase 14 herausgehoben und läuft längs der Außenfläche 34a der Nadel 34 entlang, bis er zum unteren Umkehrpunkt gelangt ist, wobei gleichzeitig ein Fach gebildet wird. Auch hier wird ein Schußfaden eingelegt, aber es erfolgt noch kein Abbinden mit Hilfe des Dreherfadens. Erst wenn bei erneuter Umkehrbewegung in Richtung des Pfeiles 19 ein neues Fach gebildet wird und ein Schußfaden eingelegt wird, erfolgt die Abbindung dieses Schußfadens dann, wenn der jetzt an der Außenfläche 34a entlanglaufende Dreherfaden 34a das Ende der Nadel 34 bei 35 erreicht hat und nunmehr die Querbewegung ausführen kann, die zum Abbinden des Schußfadens mit den Kettfaden führt; denn nach Überschreiten der Kreuzungsstelle des Kettfaden hat der Dreherfaden das untere Ende des Schlitzes 31 erreicht.

Daraus folgt, daß immer erst nach jeder zweiten Fachbildung ein Abbinden durch den Dreherfaden 31a erfolgt, da der Dreherfaden nach jeder Querbewegung (Einlegen ins Fach) erst eine Hubbewegung längs der Außenfläche 34a der Nadel 34 ausführt.

Die Vorrichtung gemäß Fig. 8 - 14 zur Bildung einer Dreherkante besitzt den Webschaft 1 und den Webschaft 2, welche wechselseitig, beispielsweise über eine Rolle, geführt werden können. An dem einen Webschaft 1 sind die Kettfadenhalter 17 (Fig. 9) in Form von zwei Nadeln 4 und 5 angeordnet. Sie besitzen eine Öffnung 6 zur Führung des Kettfadens 6a bzw. 6b. Die Kettfadenhalter 4 und 5 werden durch ein Gestell 8 geführt, das im wesentlichen aus zwei parallelen Gestellschienen 9 und 10 besteht, die im Querschnitt etwa U-Form aufweisen. An dem anderen Webschaft 2 ist eine Fadenführungsvorrichtung, die insgesamt mit 7 bezeichnet ist, angeordnet. Durch die gleichen Gestellschienen 9 und 10 wird diese Fadenführungsvorrichtung 7 nach Art einer Kulisse geführt, wobei Verbindungsmittel 7a zum Webschaft 2 vorgesehen sind.

Das bedeutet, daß wenn beispielsweise der Webschaft 1 in Richtung des Pfeiles 11 bewegt wird, die Fadenführungsvorrichtung 7 in Richtung des Pfeiles 12 bewegt wird. Die Fadenführungsvorrichtung 7 besitzt einen Schrägschlitz 13, welcher endseitig eine Haltenase 14 oben aufweist. In diesem Schrägschlitz 13 liegt der Dreherfaden 13a. Im Bereich des oberen Endes des Schrägschlitzes 13 ist eine Öffnung 15 für die Führung eines dritten Kettfadens 15a vorgesehen. Der Schrägschlitz 13 erstreckt sich horizontal soweit, daß seine Enden dem dort befindlichen Dreherfaden die Möglichkeit geben, an der Außenfläche 5a der Nadel 5 entlang zulaufen. Die Öffnung 15 für den Kettfaden 15a liegt zwischen den Kettfadenhaltern bzw. den Nadeln 4 und 5, also mittig zu den Nadeln.

Die durch die Öffnung 6 in dem Kettfadenhalter bzw. Nadel 4 bzw. 5 gezogenen Kettfäden werden seitlich an den Gestellschienen 9 bzw. 10 über eine Öffnung 21 herausgeführt, damit die Fadenführungsvorrichtung ungehindert ihre Hubbewegung ausführen kann. Wie Fig. 10 zeigt, wird jeder in die Öffnung 6 eingeführte Kettfaden 6a bzw. 6b erst nach unten geführt, dort umgelenkt und dann nach oben durch die Öffnung 21 gezogen.

Die Wirkungsweise der Vorrichtung gemäß Fig. 8 - 14 ist im wesentlichen mit der ersten Ausführungsform identisch. Sie ist wegen der besseren übersicht hier jedoch nochmals aufgeführt:

Haben die Webschäfte die in den Fig. 8 und 9 dargestellte Lage erreicht, dann bilden die durch die Öffnungen 15 bzw. 6 gezogenen Kettfäden 6a, 6b bzw. 15a ein Fach; der Dreherfaden 13a liegt in dem Schrägschlitz 13 am unteren Ende bei 16. Erfolgt jetzt die Bewegung des einen Webschaftes 2 in Richtung des Pfeiles 12, dann wird der Dreherfaden 13a im Schrägschlitz 13 zunächst an der Außenfläche 5a der Nadel 5 entlang bewegt (vgl. auch Fig. 4 und 5). Bei der Weiterbewegung über die Kreuzungsstelle der Kettfäden hinaus entsteht dann ein Fach. In dieses Fach wird ein Schußfaden eingelegt. Allerdings wird dieser Schußfaden zunächst noch nicht abgebunden. Bei der nunmehr erfolgenden Umkehrbewegung des Webschaftes 2 in Richtung des Pfeiles 19 macht der Dreherfaden eine Bewegung längs der Außenfläche 5a der Nadel 5, bis er das Ende der Nadel 5 bei 22 erreicht hat, wobei er dann die Querbewegung in dem nunmehr neugebildeten Fach ausführen kann, da er bereits in der Haltenase 14 liegt (vgl. Fig. 8 strichpunktierte Stellung der Fadenführungsvorrichtung 7). Der Dreherfaden 13a hat somit erst nach der zweiten Fachbildung eine Abbindung der Kettfäden mit dem Schußfaden vorgenommen.

Bei der nunmehr erfolgenden erneuten Umkehrbewegung in Richtung des Pfeiles 12 wird infolge der Ablenkfläche 20 der Nadel 4 der Dreherfaden 13a aus der Haltenase 14 herausgehoben und läuft längs der Außenfläche 14a der Nadel 4 entlang, bis er zum unteren Umkehrpunkt gelangt ist, wobei gleichzeitig ein Fach gebildet wird. Auch hier wird ein Schußfaden eingelegt, aber es erfolgt noch kein Abbinden mit Hilfe des Dreherfadens.

Erst wenn bei erneuter Umkehrbewegung in Richtung des Pfeiles 19 ein neues Fach gebildet wird und ein Schußfaden eingelegt wird, erfolgt die Abbindung dieses Schußfadens dann, wenn der jetzt an der Außenfläche 4a entlanglaufende Dreherfaden 13a das Ende der Nadel 4 bei 22 erreicht hat und nunmehr die Querbewegung ausführen kann, die zum Abbinden des Schußfadens mit den Kettfäden führt; denn nach überschreiten der Kreuzungsstelle des Kettfaden hat der Dreherfaden das untere Ende des Schlitzes 13 bei 16 erreicht.

Daraus folgt, daß immer erst nach jeder zweiten Fachbildung ein Abbinden durch den Dreherfaden 13a erfolgt, da der Dreherfaden (13a) nach jeder Querbewegung erst eine Hubbewegung längs der Außenfläche 5a bzw. 4a der Nadel 5 bzw. 4 ausführt.

Bei der dritten Ausführungsform gemäß Fig. 15 wird mit zwei Kettfäden und zwei Dreherfäden gearbeitet. Dem Kettfadenhalter 24 in Form einer Nadel mit Öffnung 26 für den Kettfaden 27 ist der Schrägschlitz 23 für den Dreherfaden 29 zugeordnet; dem Kettfaden 25 in Form einer Nadel mit Öffnung 26a für den Kettfaden 28 ist der Schrägschlitz 23a für den Dreherfaden 30 zugeordnet. Beide Nadeln besitzen die Ablenkfläche 20a, die die gleiche Funktion hat, wie die Ablenkfläche 20 bei der Vorrichtung gemäß Fig. 1 - 7.

Bei der Ausführungsform gemäß Fig. 15 kommt ein Fach durch den Kettfaden 27 und den Dreherfaden 29 im Schrägschlitz 23 bzw. den Kettfaden 28 und den Dreherfaden 30 zustande. Die Durchführung der Querbewegung mit Hilfe des Schrägschlitzes 29 bzw. 30 kommt auf die gleiche Weise zustande wie bei der Ausführungsform gemäß Fig. 1 - 7; allerdings ist die Dreherkante nicht so fest wie die Dreherkante, die mit Hilfe der Vorrichtung gemäß Fig. 8 - 14 erstellt wird. Es entstehen mithin bei dieser Ausführungsform zwei Dreherkanten, wobei die eine Dreherkante zum Abbinden des Schußfadens dient; die andere Dreherkante dient zum Abbinden der überstehenden Schußfadenenden, so daß die durch die Dreherkante gehaltenen Schußfadenendstücke abgeschnitten werden können.

Bei der vierten Ausführungsform gemäß Fig. 16 - 21, bei der die beiden Schrägschlitze 38, 39 spiegelbildlich in der Fadenführungsvorrichtung 40 angeordnet sind, entsteht die gleiche Bindung wie bei der ersten Ausführungsform nur in doppelter Ausführung, wobei jedoch die Drehrichtung des Dreherfadens jeweils eine andere ist. Der Anwendungsbereich für diese Vorrichtung liegt bei der Herstellung von solchem Gewebe, das nach seiner Erstellung in der Mitte - in der einige Kettfäden ausgelassen sind - auseinander geschnitten wird. Beide Gewebekanten weisen somit nach dem Auseinanderschneiden eine Dreherkante auf, die das Auflösen des Gewebes verhindert.

Es wird auch hierbei jeweils mit einem Kettfaden 46 bzw. 46a und einem Dreherfaden 32 bzw. 32a gearbeitet. Dem Kettfadenhalter 43 bzw. 44, der jeweils die Form einer Nadel aufweist, ist jeweils ein Schrägschlitz 38 bzw. 39 für den Dreherfaden 32a bzw. 32 zugeordnet. Die Kettfadenhalter 43 bzw. 44 weisen jeweils eine Öffnung 45 bzw. 45a auf, durch die der Kettfaden 46 bzw. 46a geführt wird. Beide Kettfadenhalter (Nadeln) 43 bzw. 44 weisen an ihrem jeweiligen Ende eine Ablenkfläche 41 bzw. 42 auf, wobei die Ablenkflächen - entsprechend der Anordnung der Schrägschlitze 38, 39 in der Fadenführungsvorrichtung 40 - spiegelbildlich angeordnet sind.

Bei allen vier Ausführungsformen vermindert sich der Durchmesser des Kettfadenhalters im Berührungsbereich des Dreherfadens unterhalb der Öffnung für den Kettfaden so daß sich eine Querschnittverminderung 47 ergibt. Hierdurch wird die Spannung des Dreherfadens etwas vermindert, so daß auf jeden Fall das Einlaufen des Dreherfadens in die Haltenase 14 gewährleistet ist.

Des weiteren ist bei allen vier Ausführungsformen (siehe insbesondere Fig. 7, 10, 21) der Kettfadenhalter um einen bestimmten Winkel, vorzugsweise um einen Winkel von 30°, um seine Längsachse gedreht, so daß die jeweilige Öffnung des Kettfadenhalters schräg zur Hubebene der Fadenführungsvorrichtung liegt. Der Vorteil dieser Ausgestaltung besteht darin, daß hierbei auf den Dreherfaden beim Herausheben aus der Haltenase durch den Kettfadenhalter eine höhere Spannung ausgeübt wird, so daß der Dreherfaden auch mit Sicherheit aus der Haltenase herausgehoben wird.

## Patentansprüche

1. Vorrichtung zum Bilden einer Dreherkanten, wobei wechelseitig bewegte Webschafte vorgesehen sind, und an einem Webschaft ein oder mehrere vorzugsweise mittels eines Gestells gehaltene Kettfadenhalter zur Führung eines oder mehreren Kettfäden angeordnet sind, und wobei am anderen Webschaft eine Fadenführungsvorrichtung angeordnet ist, die vom Gestell geführt ist und die einen Schrägschlitz zur Führung des Dreherfadens aufweist,
dadurch gekennzeichnet, daß der Schrägschlitz in an sich bekannter Weise mit einer endseitigen Haltenase (14) versehen ist, und daß sich der Durchmesser des Kettfadenhalters (4, 5 bzw. 34 bzw. 24, 25 bzw. 43, 44) im Berührungsbereich des Dreherfadens vorzugsweise unterhalb der Öffnung (6 bzw. 33 bzw. 26, 26a bzw. 45, 45a) für den Kettfaden vermindert, so daß sich eine Querschnittsverminderung (47) ergibt.

2. Vorrichtung nach Anspruch 1
dadurch gekennzeichnet, daß der Kettfadenhalter (Nadel) (4, 5 bzw. 34 bzw. 24, 25 bzw. 43,44) um einen bestimmten Winkel, vorzugsweise um einen Winkel von 30 Grad, um seine Längsachse gedreht ist, so daß die Öffnung (33 bzw. 6 bzw. 26, 26a bzw. 45,45a) schräg zur Hubrichtungsebene der Fadenführungsvorrichtung (37 bzw. 40 bzw. 7) liegt (Fig. 2, Fig. 10, Fig. 21).

3. Vorrichtung nach Anspruch 1
dadurch gekennzeichnet, daß die Fadenführungsvorrichung (7) eine Öffnung (15) zur Führung eines weiteren Kettfadens (15a) besitzt (Fig. 8 - Fig. 14).

4. Vorrichtung nach Anspruch 3
dadurch gekennzeichnet, daß die Öffnung (15) in der Fadenführungsvorrichtung (7) im Bereich des oberen Endes des in der Fadenführungsvorrichtung angebrachten Schlitzes (13) angebracht ist und in bezug auf die Kettfadenhalter vorzugsweise zwischen zwei Kettfadenhaltern (4, 5) liegt.

## Claims

1. Device for the formation of a leno selvedge, wherein alternately moved heald shafts are provided and one or more warp thread holders, preferably retained by means of a frame, for the guidance of one or more warp threads are arranged at one heald shaft and wherein a thread guide device, which is guided by a frame and displays an oblique slot for the guidance of the leno thread, is arranged at the other heald shaft, characterised thereby, that the oblique slot is provided in an in itself known manner with a retaining lip (14) and that the diameter of the warp thread holder (4, 5 or 34 or 24, 25 or 43, 44) reduces in the region of contact of the leno thread, preferably underneath the opening (6 or 33 or 26, 26a or 45, 45a) for the warp thread, so that a reduced cross-section (47) results.

2. Device according to claim 1, characterised thereby, that the warp thread holder (needle) (4, 5 or 34 or 24, 25 or 43, 44) is turned through a certain angle, preferably through an angle of 30 degrees, about its longitudinal axis so that the opening (6 or 33 or 26, 26a or 45, 45a) lies obliquely to the plane of the direction of lift of the thread guide device (37 or 40 or 7) (Fig. 2, Fig. 10, Fig. 21).

3. Device according to claim 1, characterised thereby, that the thread guide device possesses an opening (15) for the guidance of a further warp thread (15a) (Fig. 8 to Fig. 14).

4. Device according to claim 3, characterised thereby, that the opening (15) in the thread guide device (7) is disposed in the region of the upper end of the slot (13) disposed in the thread guide device and with respect to the warp thread holders preferably lies between two warp thread holders (4, 5).

## Revendications

1. Dispositif pour former une lisière de gaze, dans lequel sont prévues des lames déplacées mutuellement, et dans lequel sur une lame sont montés un ou plusieurs porte-fils de chaîne maintenus de préférence au moyen d'un bâti, pour guider un ou plusieurs fils de chaîne, et sur l'autre lame est monté un dispositif de guidage de fils guidé par le bâti et comportant une fente oblique pour guider le fil de gaze, dispositif pour former une lisière de gaze caractérisé en ce que la fente oblique est pourvue, de manière connue en soi, d'un bec de maintien (14) du côté de son extrémité, et en ce que le diamètre du porte-fils de chaîne (4, 5 ou 34 ou 24, 25 ou 43,44) diminue dans la zone de contact du fil de gaze, de préférence au-dessous de l'orifice (6 ou 33 ou 26, 26a ou 45,45a) prévu pour le fil de chaîne, de sorte qu'il en résulte une diminution de section transversale (47).

2. Dispositif selon la revendication 1, caractérisé en ce que le porte-fils de chaîne (aiguille) (4, 5 ou 34, ou 24, 25 ou 43, 44) est tourné autour de son axe longitudinal d'un angle déterminé, de préférence d'un angle de 30 degrés, de telle sorte que l'orifice (6 ou 33 ou 26, 26a ou 45, 45a) prévu pour le fil de chaîne se situe obliquement par rapport au plan de direction de la course du dispositif de guidage (37 ou 40 ou 7) des fils (fig. 2, fig. 10, fig. 21).

3. Dispositif selon la revendication 1, caractérisé en ce que le dispositif de guidage (7) des fils comporte un orifice (15) pour guider un autre fil de chaîne (15a) (fig. 8, fig. 14).

4. Dispositif selon la revendication 3, caractérisé en ce que l'orifice (15) du dispositif de guidage (7) des fils est ménagé dans la zone de l'extrémité supérieure de la fente (13) pratiquée dans ce dispositif de guidage des fils et se trouve situé, par rapport aux porte-fils de chaîne, de préférence entre deux porte-fils de chaîne (4, 5).
